# EUROPÄISCHE PATENTSCHRIFT

(11) **EP 1 260 685 B1**
(45) Veröffentlichungstag und Bekanntmachung des Hinweises auf die Patenterteilung: **09.08.2006**
(21) Anmeldenummer: 02010216.6
(22) Anmeldetag: 16.05.2002
(51) Int. Cl.: F01P 11/02

(54) **Behälter für das Kühlmittel einer Brennkraftmaschine**
Coolant tank of an internal combustion engine
Réservoir du liquide de refroidissement d'un moteur à combustion interne

(30) Priorität: 23.05.2001 US 292516 P
(43) Veröffentlichungstag der Anmeldung: 27.11.2002
(73) Patentinhaber: Mann + Hummel GmbH, 71638 Ludwigsburg (DE)
(72) Erfinder: Hewkin, David, Kalamazoo, MI 49001, Michigan (US)
(74) Vertreter: Voth, Gerhard

(56) Entgegenhaltungen:
- WO-A-99/10636
- US-A- 4 723 596
- US-A- 4 738 228
- US-A- 4 739 730
- US-A- 5 829 268
- US-A- 6 056 139

## Beschreibung

### Stand der Technik

Die Erfindung betrifft einen Behälter für das Kühlmittel einer Brennkraftmaschine nach den Merkmalen des Oberbegriffs des unabhängigen Anspruchs 1.

Ein solcher Behälter ist beispielsweise aus der WO-A-99 106 36 bekannt.

Der Erfindung liegt die Aufgabe zugrunde, einen Behälter für das Kühlmittel einer Brennkraftmaschine zu schaffen, welcher wirtschaftlich herstellbar ist sowie zuverlässig unter verschiedenen Betriebsbedingungen arbeitet. Diese Aufgabe wird ausgehend von dem Oberbegriff des unabhängigen Anspruchs 1 durch dessen kennzeichnenden Merkmale gelöst.

### Vorteile der Erfindung

Der wesentliche Vorteil der Erfindung ist darin zu sehen, dass in dem Behälter ohne größeren Aufwand eine dritte Kammer angeordnet wird, welche die Schlauchverbindung ersetzt und zuverlässig arbeitet. Der Behälter für das Kühlmittel weist ein Überdruckventil auf. Die dritte Kammer steht mittels des Überdruckventils mit der ersten Kammer in Verbindung. Das Überdruckventil begrenzt das Abfließen der Flüssigkeit aus der ersten Kammer unterhalb eines bestimmten eingestellten Druckwertes. Dieses Überdruckventil ist gemäß einer Ausgestaltung der Erfindung in der Verschlußkappe des Kühlmittelreservoirs bzw. des Behälters angeordnet.

Die dritte Kammer ist mit einem rohrförmigen Querschnitt versehen und befindet sich an der Wand zwischen der ersten und der zweiten Kammer. Der Aufbau bzw. das Herstellverfahren für diese dritte Kammer ist einfach und wirtschaftlich, es genügt die Trennwand zwischen erster und zweiter Kammer mit einem zusätzlichen Rohrprofil zu versehen. Der Behälter besteht aus thermoplastischem Kunststoff und wird aus zwei Teilen, nämlich einer unteren und einer oberen Behälterhälfte hergestellt werden. Beide Behälterhälften sind miteinander verschweißt oder verklebt. Da die zweite Kammer einen Auslauf für das Abfließen von überschüssigem Kühlmittel aufweist, ist diese Kammer druckfrei ausgeführt. Ebenso die dritte Kammer.

### Zeichnung

Weitere Einzelheiten der Erfindung werden in der Zeichnung anhand von schematischen Ausführungsbeispielen beschrieben. Hierbei zeigen
- Figur 1: die Schnittdarstellung eines Behälters für das Kühlmittel einer Brennkraftmaschine,
- Figur 2: eine Schnittdarstellung gemäß dem Schnitt AA.

### Beschreibung der Ausführungsbeispiele

Der Behälter 10 besteht im wesentlichen aus einer unteren Behälterhälfte 12 und einer oberen Behälterhälfte 13. Beide Behälterhälften sind im mittleren Bereich mit Flanschverbindungen 14 versehen, durch Ultraschallschweißen werden diese beiden Behälterhälften miteinander im Bereich der Flanschverbindung flüssigkeitsdicht verbunden. Der Behälter 10 bildet damit eine erste Kammer 11, eine zweite Kammer 15 und eine dritte Kammer 16. Zum Einfüllen von Flüssigkeit in den Behälter 10 ist im oberen Bereich ein Schraubstutzen 17 vorgesehen mit einer Öffnung 18. Auf dieser Öffnung 18 befindet sich eine Verschlußkappe 19. Die Verschlußkappe ist mit einem Überdruckventil 20 ausgestattet. Dieses Überdruckventil 20 besteht aus einem Ventilteller 21, der längs beweglich in der Verschlußkappe 19 gelagert ist. Es ist weiterhin eine Druckfeder 22 vorgesehen die eine Kraft auf den Ventilteller in axialer Richtung ausübt. Der Ventilteller verschließt eine Ventilöffnung 23 in der Verschlußkappe 19. Bei einem in der Kammer 11 herrschenden Überdruck der über einem bestimmten vorgegebenen Wert hinaus ansteigt, öffnet das Überdruckventil 20 und gibt einen Verbindungskanal 24 zwischen der ersten Kammer 11 und der dritten Kammer 16 frei. Die dritte Kammer 16 ist am unteren Bereich mit der zweiten Kammer 15 über eine Öffnung 25 verbunden. Die zweite Kammer 15 ist an ihrem geodätisch oberen Ende mit einem Auslauf 26 ausgestattet.

Figur 2 zeigt die Anordnung der dritten Kammer 16 innerhalb der zweiten Kammer 15. Die dritte Kammer ist lediglich in Form eines Rohrprofils an der Trennwand 27 angeordnet. Aus der Darstellung wird deutlich, dass diese dritte Kammer dazu dient, eine Verbindung zwischen erster und zweiter Kammer zu schaffen, die geeignet ist, bei einem Abfallen des Drucks in der ersten Kammer Flüssigkeit von der zweiten Kammer in die erste Kammer zurückzutransportieren. Hierzu ist das Überdruckventil 20 mit einer Rücklaufklappe versehen, die es ermöglicht, dass die Flüssigkeit über den Verbindungskanal in die erste Kammer zurückströmen kann. Der Behälter ist in bevorzugterweise aus transparentem Kunststoff ausgeführt, so dass der Flüssigkeitsstand kontrolliert werden kann ohne dass die Verschlußkappe abgenommen werden muss. Die erste Kammer ist über eine hier nicht dargestellte Öffnung mit dem Kühler der Brennkraftmaschine verbunden und sorgt dafür, dass im Kühler ausreichend Kühlflüssigkeit vorhanden ist.

## Patentansprüche

1. Behälter für das Kühlmittel einer Brennkraftmaschine, bestehend aus einer ersten Kammer, welche das Kühlmittelreservoir bildet und welche eine Verbindung zu einem Kühler aufweist, wobei die erste Kammer mit einer Verschlußkappe versehen ist und die Verschlußkappe über eine Schraub-, Bajonett- oder Schnappverbindung die erste Kammer verschließt, wobei eine weitere Kammer als Überlaufreservoir vorgesehen ist, welche mit der ersten Kammer in Verbindung steht und welche einen Auslauf aufweist, wobei an dem Behälter eine weitere dritte Kammer vorgesehen ist die am geodätisch unteren Ende eine Verbindung in Form einer Öffnung zu der zweiten Kammer aufweist und diese Kammer unter Zwischenschaltung eines Überdruckventils mit der ersten Kammer in Verbindung steht, **dadurch gekennzeichnet, dass** die dritte Kammer einen rohrförmigen Querschnitt aufweist und an der Wand zwischen der ersten und der zweiten Kammer angeordnet ist und wobei dieser aus einem thermoplastischen Kunststoff besteht und eine untere und eine obere Behälterhälfte aufweist und beide Behälterhälften miteinander verschweißt oder verklebt sind.

2. Behälter nach Anspruch 1, **dadurch gekennzeichnet, dass** das Überdruckventil in der Verschlußkappe angeordnet ist.

3. Behälter nach einem der vorherigen Ansprüche, **dadurch gekennzeichnet, dass** die zweite Kammer und die dritte Kammer druckfrei sind.

## Claims

1. Container for the coolant of an internal combustion engine, the said container comprising a first chamber, which forms the coolant reservoir and which includes a connection to a radiator, wherein the first chamber is provided with a closure cap and the closure cap closes the first chamber by means of a screw-type connection, a bayonet connection or a snap-type connection, wherein an additional chamber is provided as the overflow reservoir and the said additional chamber communicates with the first chamber and includes an outlet, wherein an additional third chamber is provided at the container and the said additional third container includes a connection in the form of an opening to the second chamber at the geodetic lower end and, with a pressure relief valve disposed in-line, this said chamber communicates with the said first chamber, **characterised in that** the third chamber includes a tubular cross-section and is disposed on the wall between the first and the second chamber and wherein the said container is produced from a thermoplastic plastics material and includes a lower container half and an upper container half and the two container halves are welded or glued together.

2. Container according to claim 1, **characterised in that** the pressure relief valve is disposed in the closure cap.

3. Container according to one of the preceding claims, **characterised in that** the second chamber and the third chamber are pressureless.

## Revendications

1. Réservoir du liquide de refroidissement d'un moteur à combustion, composé d'une première chambre qui constitue le réservoir à liquide de refroidissement et qui présente une liaison avec un refroidisseur, la première chambre étant dotée d'un chapeau d'obturation et le chapeau d'obturation obturant la première chambre par un raccord vissé, à baïonnette ou à déclic, une autre chambre faisant office de réservoir de trop-plein, reliée avec la première chambre et ayant une évacuation, et avec sur le réservoir une troisième chambre, présentant à l'extrémité inférieure géodésique une liaison en forme d'ouverture avec la deuxième chambre et reliée avec la première chambre par l'intermédiaire d'une soupape de surpression,
**caractérisé en ce que**
la troisième chambre présente une section transversale tubulaire et est disposée sur la paroi entre les première et deuxième chambres, elle est constituée d'une matière thermoplastique et présente des moitiés de réservoir inférieure et supérieure, et les deux moitiés de réservoir sont soudées ou collées entre elles.

2. Réservoir selon la revendication 1,
**caractérisé en ce que**
la soupape de surpression est disposée dans le chapeau d'obturation.

3. Réservoir selon une des revendications précédentes,
**caractérisé en ce que**
la deuxième chambre et la troisième chambre sont hors pression.
